# FASCICULE DE BREVET EUROPEEN

(11) **EP 2 614 189 B1**
(45) Date de publication et mention de la délivrance du brevet: **15.02.2017**
(21) Numéro de dépôt: 11779749.8
(22) Date de dépôt: 09.09.2011
(51) Int. Cl.: E03D 9/052, A47K 13/30

(54) **EQUIPEMENT DE CUVETTE DE WC A DIFFUSEUR D'AIR PARFUME**
TOILETTENSCHÜSSELAUSRÜSTUNG MIT PARFÜMIERTEM LUFTDIFFUSOR
TOILET BOWL EQUIPMENT WITH SCENTED-AIR DIFFUSER

(30) Priorité: 09.09.2010 FR 1057182
(43) Date de publication de la demande: 17.07.2013
(73) Titulaire: Ghadri, Ramez, 45100 Orleans (FR); Ghadri, Jayda, 98000 Monaco (MC)
(72) Inventeur: Ghadri, Ramez, 45100 Orleans (FR); Ghadri, Jayda, 98000 Monaco (MC)
(74) Mandataire: Herrburger, Pierre
(86) Numéro de dépôt international: PCT/FR2011/052066
(87) Numéro de publication internationale: WO 2012/032275

(56) Documents cités:
- EP-A1- 0 550 388
- WO-A1-2008/080851
- NL-C2- 1 033 945

## Description

### Domaine de l'invention

La présente invention concerne un équipement de cuvette de WC comportant un socle fixé à la cuvette, portant une lunette et un dispositif pour aspirer de l'air dans la cuvette,
- la face inférieure de la lunette étant munie d'un joint d'étanchéité par lequel la lunette s'appuie sur le bord de la cuvette, ce joint étant ouvert à l'avant et à l'arrière pour permettre le passage de l'air vers le dispositif d'aspiration à travers une ouverture d'aspiration réalisée clans le socle, le dispositif d'aspiration aspirant l'air et le refouler à travers un filtre débouchant du boîtier,
- un socle comportant une avancée munie dans sa partie supérieure d'une fenêtre de détection de présence dirigée au-dessus de la lunette et formant sous la fenêtre de détection, un canal d'aspiration avec le dessus de l'arrière de la cuvette et débouchant dans la cuvette et
- un circuit de commande du fonctionnement du dispositif d'aspiration ayant un détecteur infrarouge placé dans la fenêtre de détection pour détecter une présence sur la lunette et une alimentation électrique pour le circuit et le dispositif d'aspiration, le circuit gérant le fonctionnement du dispositif d'aspiration, sa temporisation et l'affichage de l'état de fonctionnement tel que sa disponibilité, son bon fonctionnement et l'état de son alimentation ainsi que la nécessité de la recharge de l'alimentation,

Un tel équipement de cuvette de WC est déjà connu selon le document FR 2 911 156.

Cet équipement donne entière satisfaction dans son fonctionnement. Toutefois, dans certains cas, il serait intéressant de disposer de possibilités supplémentaires tant pour s'adapter à des installations existantes, que pour répondre à besoin particulier ou tenir compte d'usage.

Le document WO-A-2008/080851 divulgue les caractéristiques du préambule de la revendication 1.

### But de l'invention

La présente invention a pour but de développer un équipement de cuvette de WC du type défini ci-dessus, pour faciliter son intégration et son installation sur des cuvettes déjà installées ou dans les moyens d'installation (trous de fixation) correspondent à des dimensions variables, légèrement différentes tant dans leur positionnement transversal que longitudinal, et aussi pour permettre d'assurer non seulement la purification de l'air mais à la demande de le parfumer.

### Exposé et avantages de l'invention

A cet effet, l'invention concerne un équipement de cuvette de selon la revendication 1.

L'équipement de WC selon l'invention permet d'une part, d'assurer toutes les fonctions de filtrage de l'air aspiré et de compléter cette fonction en générant de l'air parfumé avec des matières parfumantes ou odoriférantes ou le cas échéant des produits de désinfection de l'air tout en permettant d'adapter cet équipement à des cuvettes existantes, déjà installées ou disponibles sur le marché, sans avoir à développer des cuvettes spécialement conçues pour l'installation de cet équipement.

Ainsi, cet équipement pourra s'adapter très facilement tant dans les sens transversal en fonction de l'écartement des deux trous de fixation des lunettes avec abattant, que dans le sens longitudinal pour tenir compte de l'éventuelle réserve d'eau installée directement sur l'arrière de la cuvette de WC.

Suivant l'invention le diffuseur comprend un boîtier dont le fond est muni d'une entrée d'air surmontée d'une soufflante et comportant une charge de matières diffusantes et odoriférantes, la sortie de la soufflante alimentant l'entrée d'un chemin de passage d'air pulsé passant sur la charge de matières diffusantes et odoriférantes et le dessus du boîtier comporte des ouvertures de sortie d'air chargé de matières odoriférantes.

Cette forme de réalisation du diffuseur permet d'intégrer celui-ci facilement dans le boîtier de l'équipement sans avoir à augmenter les dimensions du boîtier et de créer des problèmes d'encombrement ou de positionnement de l'équipement sur le dessus de la cuvette, devant l'éventuelle réserve d'eau portée par l'arrière de la cuvette. Ce diffuseur est avantageusement installé de manière amovible dans le logement du boîtier de qui, d'une part, permet le remplacement du diffuseur en cas de défaillance de son pulseur (ventilateur) ou pour faciliter le remplacement ou le chargement avec la matière diffusante et/ou odoriférante.

Suivant l'invention le couvercle du boîtier du socle comporte des ouvertures au-dessus du compartiment logeant le diffuseur et le chapeau couvrant la zone ajourée au-dessus du compartiment du dispositif d'aspiration et les ouvertures au-dessus du compartiment du diffuseur.

La sortie de l'air filtré pendant le fonctionnement du dispositif d'aspiration et la sortie de l'air chargé de matières odoriférantes ou diffusantes, sont deux sorties séparées si bien qu'en particulier, l'air chargé de matières odoriférantes ne risque pas d'être aspiré dans le dispositif d'aspiration et de traverser le filtre à aire de ce dispositif, ce qui aurait le double inconvénient d'une part de neutraliser l'air odoriféré et d'autre part de solliciter inutilement le filtre par exemple le charbon actif et de l'épuiser prématurément.

Suivant une caractéristique avantageuse le canal d'aspiration d'air du dessous d'une platine a une forme en V ouvert vers la cuvette munie d'ailettes dirigeant le flux d'air dans le canal et dont la sortie vers le dispositif d'aspiration est décentrée dans le sens de circulation d'air aspiré par le dispositif d'aspiration.

Suivant une autre caractéristique avantageuse le circuit de commande assure la temporisation pour temporiser de manière réglable le fonctionnement du dispositif d'aspiration (début et durée du fonctionnement) et le fonctionnement du diffuseur (début et durée du fonctionnement).

Le circuit de commande gère le fonctionnement tant du dispositif d'aspiration purifiant et filtrant l'air, que du diffuseur diffusant de l'air parfumé. Cela permet de développer des cycles de fonctionnement indépendants pour les deux dispositifs et en particulier de faire éventuellement chevaucher les deux cycles de fonctionnement ou de séparer les deux cycles de fonctionnement. En outre, cela permet de régler également la durée de fonctionnement de chacun des deux dispositifs et en particulier de prolonger la durée de fonctionnement du dispositif d'aspiration au-delà du temps d'occupation détecté par le détecteur de présence.

Suivant une autre caractéristique avantageuse le circuit de commande comporte des organes de réglage accessibles à l'ouverture du boîtier compartimenté pour régler la temporisation du dispositif d'aspiration et celle du diffuseur.

Cela permet d'adapter le fonctionnement de l'équipement aux données volumétriques ou plus généralement géométriques de l'espace dans lequel est installé le WC et en particulier de tenir compte de l'éventuel fonctionnement d'une ventilation forcée ou autre équipement.

Suivant une autre caractéristique avantageuse le socle comporte une platine munie de plaquettes mobiles de réglage, appuyées sur le dessus de la platine au niveau de fenêtres réalisées dans la platine pour adapter les vis de fixation de l'équipement à la géométrie des trous de fixation de la cuvette.

Et en particulier les plaquettes de fixation réglables s'appuient sur le dessus de la platine par l'intermédiaire de supports en forme de plaques ayant une fenêtre correspondant à la fenêtre de la platine et bordant celle-ci pour transmettre les efforts des vis de fixation et des plaquettes réglables à la platine.

Ce moyen de montage permet comme déjà indiqué de manière générale ci-dessus, une parfaite adaptation de l'équipement à la cuvette existante.

Suivant une autre caractéristique avantageuse, - le boîtier compartimenté comporte des cloisons délimitant le compartiment du dispositif d'aspiration et son filtre et le compartiment du diffuseur. Suivant une autre caractéristique avantageuse,
- le boîtier compartimenté a une paroi périphérique munie d'une feuillure et
- le couvercle a une paroi périphérique descendant pour rejoindre hermétiquement la feuillure du boîtier compartimenté.

Cette forme de réalisation du boîtier compartimenté et de son couvercle facilite non seulement l'accès au dispositif d'aspiration, au filtre à air et au diffuseur et à sa charge de matières odoriférantes et diffusantes pour les interventions d'entretien qui doivent être possible pour l'utilisateur sans nécessiter l'intervention d'un spécialiste.

Enfin, suivant une autre caractéristique avantageuse, le couvercle est muni du chapeau couvrant les ouvertures dans les zones ajourées en laissant un intervalle par rapport au-dessus du couvercle pour former une fente périphérique de sortie d'air.

De cette manière l'équipement est d'aspect parfaitement fermé et d'un entretien facile en dehors de l'entretien consistant à accéder à l'intérieur du boîtier.

### Dessins

La présente invention sera décrite ci-après à l'aide de modes de réalisation représentés dans les dessins annexés dans lesquels :
- la figure 1 est une vue en perspective d'un équipement de cuvette de WC, avec l'abattant fermé, selon un mode de réalisation de l'invention,
- la figure 2 est une vue de dessous de l'équipement,
- la figure 3 est une vue de dessous de la platine du socle,
- la figure 4A est une vue de dessus d'un support et d'une plaquette de réglage,
- la figure 4B est une vue isométrique du support et de la plaquette de réglage avec une vis,
- la figure 4C montre une variante de plaquette pour la vis de fixation
   et
- la figure 4D montre une variante de support équipé d'une telle plaquette,
- la figure 5 est une vue schématique de l'installation de l'équipement sur une cuvette de WC,
- la figure 6 montre dans ses parties 6A-6D, différents états d'assemblage du boîtier et de son couvercle,
- la figure 7 est une vue isométrique du boîtier ouvert,
- la figure 8 est une vue de côté d'un boîtier de batterie ou d'un diffuseur d'odeur,
- la figure 9 est une vue schématique du circuit de commande électronique et/ou électrique de l'équipement,
- la figure 10 est un chronogramme d'un exemple de fonctionnement de l'équipement.

### Description de modes de réalisation

Selon la figure 1, l'invention concerne un équipement de cuvette de WC formé d'un socle 1 fixé à la cuvette non représentée et portant une lunette 2 articulée, couverte par son abattant 21 également articulé, ainsi qu'un dispositif d'aspiration 3 et un diffuseur 4 logés dans le boîtier 11 du socle.

La face inférieure 22 de la lunette 2 (figure 2) est munie d'un joint 23 à deux branches 231, 232, ouvert à l'avant et à l'arrière pour permettre le passage de l'air de l'extérieur et à travers la cuvette jusque vers un orifice d'aspiration 12 réalisé dans le socle 1 et débouchant dans le dispositif d'aspiration 3 formé d'un rotor équipé d'un moteur électrique qui aspire l'air et le refoule à travers un filtre débouchant du boîtier 11.

Le socle 1 comporte une avancée 13 munie, dans sa partie supérieure, d'une fenêtre de détection 14, détectant l'occupation de la lunette ; sous la fenêtre 14, le socle 1 forme un canal d'aspiration 15 débouchant dans l'orifice 12 avec le dessus de l'arrière de la cuvette auquel il est fixé. Le socle 1 porte également l'articulation de la lunette 2 et de l'abattant 21.

Le fonctionnement de l'équipement est commandé par un circuit de commande logé dans l'avancée 13 du socle 1. Ce circuit commande le fonctionnement du dispositif d'aspiration 3 et le diffuseur 4 selon la présence détectée par le capteur de présence notamment à infrarouge de la fenêtre 14, la temporisation du fonctionnement ainsi que l'affichage des fonctions telle que la charge de la batterie ou plus généralement l'aptitude de fonctionnement du dispositif d'aspiration 3 et du diffuseur 4.

De façon plus détaillée, selon la figure 2, le canal d'aspiration d'air 15 est en forme de V ouvert vers la cuvette au niveau de l'avancée 13 du socle 1 ; sa sortie, c'est-à-dire sa petite extrémité, est tournée vers l'orifice 12 du dispositif d'aspiration 3. Cette forme est décentrée dans le sens de circulation d'air imposée par le rotor, de manière à favoriser la circulation d'air au niveau du rotor et à travers celui-ci. Le joint 23 par lequel la lunette 2 s'appuie sur le dessus de la cuvette, avec ses deux branches 231, 232, symétriques, délimite ce canal et la zone d'aspiration de la cuvette.

Selon les figures 1 et 2, la lunette 2 est reliée au socle 1 par une articulation formée de deux charnières. L'axe des charnières et donc l'axe de l'articulation de la lunette 2 au socle 1 sont déportés au-dessus du socle, au-delà du bord arrière 24 de la lunette de façon à permettre une réunion quasi-jointive entre le bord arrière 24 de la lunette 2 et le bord avant 16 du socle 1 lorsque la lunette repose sur la cuvette.

La vue de dessous de la figure 3 montre la platine 5 constituant le dessous du socle 1. La platine 5 reçoit le boîtier 11 imbriqué par son bord dans le bord de la platine. Le canal d'aspiration 15 et l'orifice d'aspiration 12 sont réalisés dans la platine 5 qui comporte de part et d'autre du canal 15, un secteur en forme de losange constituant un appui 51 traversé par une fenêtre 52 pour le montage des vis de fixation du socle à la cuvette.

Ce montage de fixation se compose (figures 4A, 4B) d'un support trapézoïdal 53 constitué par une plaque métallique munie d'une fenêtre 531 de dimensions correspondant à celles de la fenêtre 52 et d'une plaquette 54, mobile, barrant transversalement la fenêtre 531 dans une position libre.

Le support 53 vient s'appuyer autour de la fenêtre 52 de la platine 5 et la plaquette 54 vient au-dessus du support 53. La plaquette 54 a une fente oblongue 541 pour être traversée par une vis 57 dont la tête s'appuie contre les bords de la fente 541. Le support 53 s'appuie dans une position précise contre le dessus de la platine 5, par exemple à l'aide d'un ergot 55 reçu par l'orifice 532 du support 53.

Chaque plaquette 54 s'appuie sur un support 53 et sa fente transversale 541 permet l'ajustage pour mettre la lunette 2 précisément au milieu de la cuvette selon les différentes dimensions de cuvettes, le réglage longitudinal se faisant par le positionnement de la plaquette 54 par rapport au support 53.

Selon les figures 4C et 4D, l'invention concerne également une variante de plaquette et de support à savoir, une plaquette 54a constituée par une grille avec des barreaux et cette plaquette 54 est appliquée au dos du support 53 ou est soudée à celui-ci ou est réalisée en même temps que celui-ci.

De part et d'autre du canal d'aspiration 15, les deux fenêtres 52 servant à la fixation réglable de la platine 5 à la cuvette, sont réalisées dans des positions symétriques X-X par rapport à l'axe de symétrie de l'équipement, de façon à permettre la fixation réglable de l'équipement sur une cuvette de WC pour s'adapter à l'entr'axe des trous de fixation et à leur position par rapport à l'ouverture de la cuvette.

Il est ainsi possible d'adapter la position de la vis 55 suivant les deux axes perpendiculaires s'adaptant ainsi à toutes les configurations envisageables de positions de trous de fixation dans la cuvette.

Les supports 53 de part et d'autre de l'axe de symétrie X-X sont dans des positions retournées ou symétriques de façon à venir parallèlement au contour en forme de V des deux appuis 51 en forme de losanges constituant les surfaces d'appui de la platine sur le dessus de l'arrière de la cuvette.

La platine 5 comporte également des cheminées 56 pour la fixation du boîtier 11.

Au niveau de la platine 5, le canal d'aspiration 15 est muni d'ailettes de guidage 151 définissant des chemins de guidage du flux d'air en direction de l'orifice d'aspiration 12.

La figure 5 montre le positionnement de l'équipement sur le dessus de la cuvette 7 en utilisant les deux moyens de fixation constitués par les deux vis 57 logées dans les plaquettes de réglage 54 appuyées sur les supports 53 bordant les fenêtres 52 sur le dessus de la platine 5, les vis 57 passent dans les trous 71 de la cuvette.

Les figures 1, 6 à 10 montrent plus particulièrement la structure du socle 1 et du boîtier 11 de l'équipement.

Selon les figures 1 et 6A-D, 7, le socle 1 porte le boîtier 11 logeant les composants mécanique et électrique/électronique de l'équipement. Le boîtier 11 est couvert par un couvercle 17 avec la sortie d'air filtré, formée par une première zone ajourée 171 avec des ouvertures au-dessus du compartiment 111 pour la sortie d'air filtré et une deuxième zone ajourée 174 , 179 avec des ouvertures au-dessus du compartiment 113 du diffuseur pour la sortie d'air parfumé. Ces deux zones 171, 174 sont surmontées d'un chapeau 172 débordant de ces zibes ajourées et laissant par rapport à celles-ci un intervalle périphérique dont la fixation est protégée par un cache 173. La partie centrale du socle 1, munie de la fenêtre 14 du capteur de présence et des éléments d'affichage, apparaît dans la découpe 211 de l'arrière de l'abattant 21.

Selon la figure 6A la partie centrale du couvercle 17 au-dessus du passage d'air du socle 1 constitue une partie bombée et l'ensemble du couvercle a lui-même une forme bombée descendant vers les côtés. Le dessus du couvercle 17 rejoint sa paroi latérale par un arrondi à très forte courbure, beaucoup plus accentué qu'un congé. La jonction entre les différentes parties du socle 1, son avancée 13 et le boîtier 11, se font suivant des formes de transition à très forte courbure, de façon à favoriser l'écoulement de l'eau lors du nettoyage et évitant que ne se forment des recoins difficiles d'accès pour le nettoyage.

La partie ajourée 171 au-dessus du filtre 6 est formée de fentes radiales lenticulaires et le centre 175 est muni d'un filetage pour recevoir la vis de fixation du chapeau 172. De part et d'autre de la sortie d'air filtré 171 occupant globalement une surface circulaire, il y a deux logements 176 formant des cheminées et recevant deux vis logées dans des cheminées correspondantes du boîtier pour fixer le couvercle 17 au boîtier 11. Ces deux logements permettent également de recevoir des ergots en saillie de la face inférieure du chapeau 172 et servant à bloquer celui-ci en rotation.

Selon la figure 6C montrant le boîtier 11 ouvert sans le couvercle ; le boîtier 11 est compartimenté à trois logements 111, 112, 113.

Le logement central 111 forme le passage d'air, de bas en haut au-dessus de l'ouverture 12 à l'extrémité du canal d'aspiration 15 et recevant le dispositif d'aspiration 3. Ce passage d'air est occupé en partie basse par le rotor et son moteur. Au-dessus de celui-ci, le passage est occupé par un filtre à air 6, amovible, formé d'une enveloppe rigide de section horizontale rectangulaire, à fond plat et à dessus bombé.

Les deux logements 112, 113 de part et d'autre du logement 111 recevant le filtre 6 sont occupés, l'un par le boîtier d'une batterie 81. L'autre logement 113 reçoit le diffuseur 4 formé d'un boîtier amovible 41 équipé d'une soufflante 42 et d'une charge 45 de matière diffusante et parfumante de façon à parfumer l'air pulsé.

La figure 6D montre la structure de la face inférieure du couvercle 17 et notamment deux nervures 177 qui barrent le dessous pour coopérer avec des cloisons du boîtier 11 et séparer les compartiments 111, 113. Ces nervures 177 sont bordées du côté de la zone a jourée 171 des deux cheminées ou logements 178 pour les vis de fixation du couvercle 17 au boîtier 11.

D'un côté, au-delà de la cloison 177, apparaît la zone ajourée 179 d'une sortie d'air du compartiment 113 recevant le diffuseur 4.

De façon plus détaillée, et comme le montre la figure 7, le boîtier 11 délimite les trois compartiments 111, 112, 113 par sa paroi périphérique 114 et deux cloisons 115 bordant le compartiment central 111. Le dessus de la paroi périphérique 114 est en forme de feuillure 1141.

Le couvercle 17 dont le bord à feuillure, a une forme complémentaire à la forme de la feuillure 1141 du boîtier coiffe celui-ci hermétiquement.

Les cloisons 115 séparant les compartiments 112, 113 et le compartiment 111 du passage d'air sont munies de plusieurs cheminées 1151 cylindriques, verticales destinées à recevoir les vis de fixation du couvercle 17 traversant des passages de vis 178 dans des positions homologues.

Ces cheminées servent également à la tenue et au centrage du filtre à air 6 amovible qui présente des gorges 61 de forme complémentaire recevant les cheminées 1151.

La figure 8 montre schématiquement une vue de côté d'un diffuseur 4 servant à parfumer l'air. Le diffuseur 4 comporte un boîtier 41 ayant une forme analogue à celle du boîtier de la batterie 31, au moins pour sa section puisque les deux compartiments 112, 113 sont avantageusement pratiquement symétriques par rapport au plan de symétrie de l'équipement. Cela simplifie la réalisation des moules et ainsi la fabrication.

Le diffuseur 4 comporte une soufflante 42 pour aspirer l'air à travers le fond 43 du boîtier 41, l'air arrivant par l'ouverture d'aspiration 12. La soufflante 42 débouche dans un chemin de circulation d'air schématisé par la flèche 44.

Le chemin de circulation d'air est réalisé dans le boîtier 41 pour faire passer l'air pulsé et lécher la charge de matières odoriférantes 45 avant de sortir par les ouvertures 461 du couvercle 46 ; celui-ci ferme le dessus du boîtier 41 de façon amovible pour permettre d'accéder à la cavité 45 recevant les huiles essentielles ou autres matières diffusantes et odoriférantes pour faire la recharge.

Le boîtier 41 est bloqué dans son compartiment 113 par une liaison par la forme et le branchement de la soufflante 42 se fait par des contacts 48 portés par le boîtier 41 et touchant des contacts complémentaires du compartiment 113. L'alimentation de la soufflante 42 est commandée par le circuit de commande 8 gérant le fonctionnement de l'équipement.

Le circuit de commande 8 (figure 9) est installé de façon protégée, comme décrit, dans l'avancée 13 du socle 1, de sorte qu'il est à proximité immédiate à la fois du capteur de présence derrière la fenêtre 14, de l'alimentation électrique ou batterie 81 du moteur du dispositif d'aspiration 3 et de celui du diffuseur 4. Ainsi, tous les éléments sont protégés contre l'humidité ou les projections d'eau et ne sont soumis à aucune usure générée par un mouvement puisque les liaisons entre le circuit de commande 8, le détecteur et les éléments d'affichage derrière la fenêtre 14 ainsi que les moteurs sont des liaisons statiques intégrées au socle 1 et au boîtier 11.

Le circuit de commande 8 détecte une présence sur la lunette 2 ou près de celle-ci pour déclencher le dispositif d'aspiration 3, le cas échéant avec une temporisation. Le circuit 8 limite la durée de fonctionnement du dispositif d'aspiration à une durée fixe ou réglable et en fin d'utilisation du WC, le circuit 8 commande éventuellement le fonctionnement ou la poursuite du fonctionnement du dispositif d'aspiration 3 pendant une durée limitée ΔT1.

Le fonctionnement du diffuseur 4 pour parfumer l'air est commandé selon l'activation du dispositif d'aspiration 3, pour fonctionner par exemple seulement après l'arrêt du dispositif d'aspiration 3 de façon que celui-ci évacue d'abord les odeurs en les filtrant dans le filtre 6, par exemple sur du charbon actif, puis une fois la période de filtrage (T1, T2) terminée et le dispositif d'aspiration 3 arrêté, le diffuseur 4 est commandé également de façon temporisée, pour dégager un certain volume d'air parfumé.

Le circuit de commande 8 représenté schématiquement à la figure 9, est relié à la batterie 81 ou à une alimentation 82 branchée sur le secteur. Les deux solutions peuvent être envisagées. Le circuit de commande 8 est également relié au détecteur de présence 83 pour commander la séquence de fonctionnement.

Il reçoit des instructions de réglage de un ou deux organes de réglage 84, 85 permettant de régler la temporisation du dispositif d'aspiration 3 et un réglage de la temporisation du diffuseur 4 parfumant l'air, la sortie, le circuit de commande 8 étant reliée au moteur du dispositif d'aspiration 3 et au moteur du diffuseur 4. Il comporte également un voyant 86 pour signaler le niveau de charge de la batterie 81 et un voyant 87 pour signaler l'épuisement de la charge de matières odoriférantes.

Un cycle de fonctionnement de l'équipement est représenté à titre d'exemple dans le diagramme de la figure 10. L'axe horizontal représente l'axe du temps et l'axe vertical, le fonctionnement de l'équipement.

La présence d'un occupant est détectée à partir de l'instant t1 jusqu'à l'instant t2.

La détection de la présente à l'instant t1 se traduit par le déclenchement du fonctionnement du dispositif d'aspiration 3 à l'instant T1. (courbe C1) Le dispositif d'aspiration 3 fonctionne jusqu'à l'instant T2. La temporisation ΔT1 correspond au temps pendant lequel le dispositif d'aspiration 3 continue de fonctionner après l'instant T2. La temporisation ΔT1 est réglable en fonction de paramètres définis par la pratique de l'utilisation de l'équipement. Cette temporisation peut être plus ou moins longue selon les nécessités pour filtrer l'air dans le volume du WC, l'éventuelle circulation d'air forcé, son aspiration, etc..

Le déclenchement du diffuseur 4 pour parfumer l'air se fait à l'instant T11 et se termine à l'instant T12. La durée de fonctionnement correspond à la temporisation ΔT11. (Courbe C2).

Selon le schéma, le diffuseur commence à fonctionner à l'instant T11 qui précède juste la fin du fonctionnement du dispositif d'aspiration 3 à l'instant T2 ou correspondant à cet instant T2..

Mais la disposition peut également être modifiée de façon que l'instant T11 soit postérieur à l'instant T2. En général, il est préférable de commencer le fonctionnement du diffuseur 4 après l'arrêt du dispositif d'aspiration 3 pour ne pas filtrer l'air parfumé ce qui n'est pas le but recherché et de plus épuiserait inutilement la charge de charbon actif du filtre 6.

Les différents réglages sont des paramètres, de préférence, se définissent en pratique en particulier en fonction de la géométrie des lieux.

Dans tous les cas et quel que soit le mode d'utilisation de l'équipement, le fonctionnement du dispositif d'aspiration 3 et du diffuseur 4 est protégé et limité à une durée maximale, fixée, pour ne pas épuiser l'alimentation 81, 82.

Le niveau de la batterie 81 est de préférence affiché par le voyant 86 derrière la fenêtre 14. Un voyant peut signaler la nécessité de recharger les batteries ou indiquer la nécessité de remplacer le filtre. Le filtre se contrôle de préférence par le cumul de sa durée d'utilisation ; une durée limite, connue, du filtre affiche alors la nécessité de son remplacement par un voyant derrière la fenêtre 14.

La charge de la batterie ou son remplacement se font très simplement en accédant au logement 112 de la batterie 81 après enlèvement du couvercle 17.

Le remplacement de la charge odoriférante du diffuseur 4 se fait dans les mêmes conditions.

Suivant une variante, l'alimentation électrique 82 se fait directement à partir du réseau et en respectant la réglementation relative aux installations électriques dans des volumes de salle de bain ou autres.

Enfin, la mise en place de l'équipement selon l'invention se fait très simplement sur des cuvettes existantes en remplacement d'une lunette. La place occupée par le boîtier 11 est très limitée, aussi ce boîtier, qui correspond pratiquement à la plaque ou platine de fixation d'une lunette habituelle, peut parfaitement s'installer sans difficultés devant le réservoir dans le cas d'une cuvette surmontée à l'arrière d'un réservoir.

**NOMENCLATURE**

| | | | |
|---|---|---|---|
| 1 | | | socle |
| 11 | | | boîtier |
| | 111 | | compartiment |
| | 112 | | compartiment |
| | 113 | | compartiment |
| | 114 | | paroi périphérique |
| | | 1141 | feuillure |
| | 115 | | cloison |
| | | 1151 | cheminée |
| 12 | | | orifice d'aspiration |
| 13 | | | avancée |
| 14 | | | fenêtre de détection |
| 15 | | | canal d'aspiration |
| | 151 | | ailettes |
| 16 | | | bord avant |
| 17 | | | couvercle |
| | 171 | | première zone ajourée/sortie d'air filtré |
| | 172 | | chapeau |
| | 173 | | cache |
| | 174 | | deuxième zone ajourée/sortie d'air parfumé |
| | 175 | | centre |
| | 176 | | logement de vis |
| | 177 | | nervure |
| | 178 | | passage de vis |
| | | | |
| 2 | | | lunette |
| 21 | | | abattant |
| | 211 | | découpe de l'abattant |
| 22 | | | face inférieure de la lunette |
| 23 | | | joint |
| | 231 | | branche du joint |
| | 232 | | branche du joint |
| 24 | | | bord arrière |
| | | | |
| 3 | | | dispositif d'aspiration |
| 4 | | | diffuseur |
| | 41 | | boîtier |
| | 42 | | soufflante |
| | 43 | | fond |
| | 44 | | flèche |
| | 45 | | charge |
| | 46 | | couvercle |
| | | 461 | ouverture |
| | 47 | | cavité |
| | 48 | | contact |
| | | | |
| 5 | | | platine |
| | 51 | | appui |
| | 52 | | fenêtre |
| | 53 | | support trapézoïdal |
| | | 531 | fenêtre |
| | | 532 | orifice |
| | 54 | | plaquette mobile |
| | | 541 | fente oblongue |
| | 55 | | ergot |
| | 56 | | cheminée |
| | 57 | | vis |
| | | | |
| 6 | | | filtre à air amovible |
| | 61 | | gorge |
| | | | |
| 7 | | | cuvette |
| | 71 | | trous de fixation |
| | | | |
| 8 | | | circuit de commande |
| | 81 | | batterie |
| | 82 | | alimentation |
| | 83 | | détecteur de présence |
| | 84 | | organe de réglage |
| | 85 | | organe de réglage |
| | 86 | | voyant |
| | 87 | | voyant |

## Revendications

1. Equipement de cuvette de WC, l'équipement comportant un socle (1) étant apte à être fixé à la cuvette, le socle (1) ayant un boîtier (11) compartimenté avec un couvercle (17) et ayant une ouverture d'aspiration, le socle (1) portant une lunette (2) et un dispositif (3) pour aspirer de l'air dans la cuvette, le dipositif d'aspiration (3) étant logé dans le boîtier (11) compartimenté et comprenant un filtre (6),
- une face inférieure de la lunette étant munie d'un joint d'étanchéité par lequel la lunette (2) est apte à s'appuyer sur le bord de la cuvette, ce joint étant ouvert à l'avant et à l'arrière pour permettre le passage de l'air vers le dispositif d'aspiration (3) à travers l'ouverture d'aspiration réalisée dans le socle (1), le dispositif d'aspiration (3) aspirant l'air et le refoulant à travers du filtre (6) débouchant du boîtier (11) compartimenté
- le socle (1) comportant une avancée (13) munie dans sa partie supérieure d'une fenêtre de détection (14) de présence dirigée au-dessus de la lunette (2) et apte à former sous la fenêtre de détection (14) un canal d'aspiration (15) avec le dessus de l'arrière de la cuvette, le canal d'aspiration (15) étant apte à déboucher dans la cuvette, et
- l'équipement comportant en outre un circuit de commande (8) du fonctionnement du dispositif d'aspiration (3) ayant un détecteur infrarouge (83) placé dans la fenêtre de détection (14) et gérant le fonctionnement du dispositif d'aspiration (3),
- le boîtier (11) compartimenté comportant au milieu un compartiment (111) formant un passage d'air le traversant de bas en haut et situé au-dessus de l'extrémité du canal d'aspiration (15) occupée par le dispositif d'aspiration (3), surmonté du filtre (6), le filtre (6) étant un filtre à air amovible formé d'une enveloppe rigide contenant une masse filtrante, * le compartiment (111) du milieu étant bordé de chaque côté par un compartiment (112, 113) dont l'un reçoit une alimentation électrique (81, 82), et dont l'autre reçoit un diffuseur (4) comprenant un boîtier (41) qui comporte une charge (45) de matières diffusantes et odoriférantes,
- le couvercle (17) du boîtier (11) compartimenté coiffant les compartiments (111,112,113) en les séparant de manière relativement étanche et comportant des ouvertures au-dessus de la sortie du filtre (6),
- l'équipement comportant en outre un chapeau (172), qui couvre les ouvertures au-dessus du compartiment (111) du dispositif d'aspiration (3),
**caractérisé en ce que**
- le boîtier (41) du diffuseur (4) comprend un fond (43) qui est muni d'une entrée d'air surmontée d'une soufflante (42), la sortie de la soufflante alimente une entrée d'un chemin de passage d'air pulsé (44) passant sur la charge (45) de matières diffusantes et odoriférantes et le dessus du boîtier (41) du diffuseur (4) comporte des ouvertures (461) de sortie d'air chargé de matières odoriférantes,
- le boîtier (41) du diffuseur (4) porte des contacts (48),
- le compartiment (113) logeant le diffuseur (4) est muni de contacts complémentaires,
- le branchement de la soufflante (42) se fait par les contacts (48) portés par le boîtier (41) du diffuseur (4) touchant les contacts complémentaires du compartiment (113) logeant le diffuseur (4), et l'alimentation de la soufflante (42) est commandée par le circuit de commande (8),
- le couvercle (17) du boîtier (11) compartimenté comporte en outre des ouvertures au-dessus du compartiment (113) logeant le diffuseur (4),
- le chapeau (172) couvre en outre les ouvertures au-dessus du compartiment (113) logeant le diffuseur (4).

2. Equipement de cuvette de WC selon la revendication 1, **caractérisé en ce que** le canal d'aspiration d'air (15) du dessous d'une platine (5) a une forme en V ouvert vers la cuvette, munie d'ailettes (151) dirigeant le flux d'air dans le canal et dont la sortie (12) vers le dispositif d'aspiration (3) est décentrée dans le sens de circulation d'air aspiré par le dispositif d'aspiration (3).

3. Equipement de cuvette de WC selon la revendication 1, **caractérisé en ce que** le circuit de commande (8) assure la temporisation pour temporiser (ΔT1, ΔT11) de manière réglable le fonctionnement du dispositif d'aspiration (3) et le fonctionnement du diffuseur (4).

4. Equipement de cuvette de WC selon la revendication 3,
**caractérisé en ce que**
le circuit de commande (8) comporte des organes de réglage (84, 85) accessibles à l'ouverture du boîtier (11) compartimenté pour régler la temporisation du dispositif d'aspiration (3) et celle du diffuseur (4).

5. Equipement de cuvette de WC selon les revendications 1,
**caractérisé en ce que**
le socle (1) comporte une platine (5) munie de plaquettes mobiles (54) de réglage, appuyées sur le dessus de la platine (5) au niveau de fenêtres (52) réalisées dans la platine (5) pour adapter les vis de fixation (57) de l'équipement à la géométrie des trous de fixation (71) de la cuvette (7).

6. Equipement de cuvette de WC selon la revendication 5,
**caractérisé en ce que**
les plaquettes de fixation réglables (54) s'appuient sur le dessus de la platine (5) par l'intermédiaire de supports (53) en forme de plaques ayant une fenêtre (531) correspondant à la fenêtre (52) de la platine (5) et bordant celle-ci pour transmettre les efforts des vis de fixation (57) et des plaquettes réglables (54) à la platine (5).

7. Equipement de cuvette de WC selon la revendication 1,
**caractérisé en ce que**
- le boîtier (11) compartimenté comporte des cloisons (115) délimitant le compartiment (111) du dispositif d'aspiration (3) et son filtre (6) et le compartiment (113) du diffuseur (4).

8. Equipement de cuvette de WC selon la revendication 7,
**caractérisé en ce que**
- le boîtier (11) compartimenté a une paroi périphérique (114) munie d'une feuillure (1141) et
- le couvercle (17) a une paroi périphérique descendant pour rejoindre hermétiquement la feuillure (1141) du boîtier (11) compartimenté,

9. Equipement de cuvette de WC selon la revendication 7,
**caractérisé en ce que** le couvercle (17) est muni du chapeau (172) couvrant les ouvertures au-dessus de la sortie du filtre (6) et couvrant les ouvertures au-dessus du compartiment (113) logeant le diffuseur (4), en laissant un intervalle par rapport au-dessus du couvercle (17) pour former une fente périphérique de sortie d'air.
le couvercle (17) est muni d'un chapeau (172) couvrant les zones ajourées (171, 174) en laissant un intervalle par rapport au-dessus du couvercle (17) pour former une fente périphérique de sortie d'air.

## Patentansprüche

1. Toilettenschüsselausrüstung, umfassend einen Sockel (1), der an der Schüssel befestigt werden kann, wobei der Sockel (1) ein unterteiltes Gehäuse (11) mit einem Deckel (17) und mit einer Ansaugöffnung, umfasst, wobei der Sockel (1) eine Brille (2) und eine Vorrichtung (3) zum Ansaugen von Luft in die Schüssel trägt, wobei die Ansaugvorrichtung (3) in dem unterteilten Gehäuse (11) angeordnet ist und einen Filter (6) umfasst,
- wobei eine Unterseite der Brille mit einer Dichtung ausgestattet ist, durch welche die Brille (2) auf dem Rand der Schüssel ruhen kann, wobei die Dichtung nach vorn und nach hinten offen ist, um den Durchlass von Luft über die in dem Sockel (1) ausgeführte Ansaugöffnung zu der Ansaugvorrichtung (3) zu gestatten, wobei die Ansaugvorrichtung (3) Luft ansaugt und sie durch den Filter (6), der aus dem unterteilten Gehäuse (11) herausragt, ableitet,
- wobei der Sockel (1) einen Vorsprung (13) aufweist, der in seinem oberen Teil mit einem Anwesenheitsdetektionsfenster (14) versehen ist, das über der Brille (2) ausgerichtet ist, wobei unterhalb des Anwesenheitsdetektionsfensters (14) ein Ansaugkanal (15) mit dem oberen Teil der Hinterseite der Schüssel ausbildet ist, der in die Schüssel münden kann, und
- wobei die Ausrüstung ferner eine Steuerschaltung (8) für den Betrieb der Ansaugvorrichtung (3) mit einem Infrarotdetektor (83), welcher in dem Detektionsfenster (14) angeordnet ist und den Betrieb der Ansaugvorrichtung (3) reguliert, umfasst,
- wobei das gegliederte Gehäuse (11) in der Mitte ein Fach (111) umfasst, welches einen von unten nach oben passierenden Luftdurchlass ausbildet, der oberhalb des Endes des Ansaugkanals (15), besetzt von der Ansaugvorrichtung (3) und überlagert von dem Filter (6) angeordnet ist, wobei der Filter (6) ein austauschbarer Luftfilter ist, ausgebildet aus einer harten Schale, die ein Filtermaterial enthält,
* wobei das Fach (111) in der Mitte auf jeder Seite von einem Fach (112, 113) umgeben ist, wovon eines eine Stromzufuhr (81, 82) aufnimmt und wovon das andere einen Diffusor (4), umfassend ein Gehäuse (41), das eine Ladung (45) diffundierender und parfümierender Materialien umfasst, aufnimmt,
- wobei der Deckel (17) des gegliederten Gehäuses(11) die Fächer (111, 112, 113) abdeckt, indem er sie relativ dicht abtrennt, und Öffnungen oberhalb des Ausgangs des Filters (6) umfasst,
- wobei die Ausrüstung ferner eine Haube (172), welche die Öffnungen oberhalb des Fachs (111) der Ansaugvorrichtung (3) abdeckt, umfasst,
**dadurch gekennzeichnet, dass**
- das Gehäuse (41) des Diffusors (4) einen Boden (43) umfasst, der mit einem Lufteinlass, eines Gebläses (42), versehen ist, wobei der Auslass des Gebläses einen Einlass eines über die Ladung (45) diffundierender und parfümierender Materialien führenden Luftdurchlassweges (44) versorgt, und wobei der obere Teil des Gehäuses (41) des Diffusors (4) Auslassöffnungen (461) für mit parfümierenden Materialien beladener Luft umfasst,
- wobei das Gehäuse (41) des Diffusors (4) Kontakte (48) trägt,
- wobei das den Diffusor (4) aufnehmende Fach (113) mit komplementären Kontakten versehen ist,
- wobei der Anschluss des Gebläses (42) durch die Kontakte (48) am Gehäuse (41) des Diffusors (4) erfolgt, die die komplementären Kontakte des den Diffusor (4) beherbergenden Fachs (113) berühren, und wobei die Versorgung des Gebläses (42) durch die Steuerschaltung (8) gesteuert wird,
- wobei der Deckel (17) des gegliederten Gehäuses (11) ferner Öffnungen oberhalb des den Diffusor (4) aufnehmenden Fachs (113) umfasst,
- wobei die Haube (172) darüber hinaus die Öffnungen oberhalb des den Diffusor (4) beherbergenden Fachs (113) abdeckt.

2. Toilettenschüsselausrüstung nach Anspruch 1,
**dadurch gekennzeichnet, dass**
der Luftansaugkanal (15) unterhalb einer Platte (5) eine zur Schüssel offene V-Form aufweist, versehen mit Lamellen (151), welche den Luftstrom in den Kanal leiten, und dessen Auslass (12) zu der Ansaugvorrichtung (3) in der Zirkulationsrichtung der von der Ansaugvorrichtung (3) angesaugten Luft dezentriert ist.

3. Toilettenschüsselausrüstung nach Anspruch 1,
**dadurch gekennzeichnet, dass**
die Steuerschaltung (8) die Zeitgebung gewährleistet, um auf regulierbare Weise den Betrieb der Ansaugvorrichtung (3) und den Betrieb des Diffusors (4) zeitlich zu steuern (ΔT1, ΔT11).

4. Toilettenschüsselausrüstung nach Anspruch 3,
**dadurch gekennzeichnet, dass**
die Steuerschaltung (8) Regelglieder (84, 85), die zur Öffnung des gegliederten Gehäuses (11) hin zugänglich sind, zum Regulieren der Zeitgebung der Ansaugvorrichtung (3) und jener des Diffusors (4) umfasst.

5. Toilettenschüsselausrüstung nach den Ansprüchen 1,
**dadurch gekennzeichnet, dass**
der Sockel (1) eine Platte (5), versehen mit beweglichen Regulierungsplatten (54), auf den oberen Teil der Platte (5) auf Höhe von in der Platte (5) ausgeführten Fenstern (52) ruhend, zum Anpassen der Befestigungsschrauben (57) der Ausrüstung an die Geometrie der Befestigungslöcher (71) der Schüssel (7) umfasst.

6. Toilettenschüsselausrüstung nach Anspruch 5,
**dadurch gekennzeichnet, dass**
die regulierbaren Befestigungsplatten (54) mittels Halterungen (53) in Form von Platten mit einem Fenster (531), dem Fenster (52) der Platte (5) entsprechend, auf dem oberen Teil der Platte (5) ruhen und diese umranden, um die Kraft der Befestigungsschrauben (57) und der regulierbaren Platten (54) auf die Platte (5) zu übertragen.

7. Toilettenschüsselausrüstung nach Anspruch 1,
**dadurch gekennzeichnet, dass**
- das unterteilte Gehäuse (11) Trennwände (115) umfasst, welche das Fach (111) der Ansaugvorrichtung (3) und seinen Filter (6) und das Fach (113) des Diffusors (4) voneinander abgrenzt.

8. Toilettenschüsselausrüstung nach Anspruch 7,
**dadurch gekennzeichnet, dass**
- das unterteilte (11) Gehäuse eine periphere Wand (114), versehen mit einem Falz (1141), umfasst, und
- der Deckel (17) eine abfallende periphere Wand zum hermetischen Verbinden des Falzes (1141) des unterteilten Gehäuses (11) umfasst.

9. Toilettenschüsselausrüstung nach Anspruch 7,
**dadurch gekennzeichnet, dass**
der Deckel (17) mit der Haube (172) versehen ist und die Öffnungen oberhalb des Auslasses des Filters (6) abdeckt und die Öffnungen oberhalb des den Diffusor (4) beherbergenden Fachs (113) abdeckt, wobei ein Abstand zu oberhalb des Deckels (17) gelassen wird, um einen peripheren Luftauslassspalt auszubilden.

## Claims

1. Toilet bowl apparatus, comprising a base (1) which can be attached to the bowl, the base (1) comprising a compartmentalised casing (11) having a lid (17) and having a suction opening, the base (1) having a seat (2) and a device (3) for drawing air into the bowl, the suction device (3) being housed in the compartmentalised casing (11) and comprising a filter (6),
- a lower side of the seat being provided with a seal by means of which the seat (2) is able to rest on the rim of the bowl, this seal being open at the front and at the rear in order to allow air to flow to the suction device (3) through the suction opening formed in the base (1), the suction device (3) drawing in air and pushing it through the filter (6), out of the compartmentalised casing (11)
- the base (1) comprising a protrusion (13) that is provided on the top thereof with a presence detection window (14) pointing above the seat (2), and which can form beneath the detection window (14) a suction duct (15) together with the top of the bowl rear, the suction duct (15) being able to open into the bowl, and
- the apparatus also comprising a control circuit (8) for the operation of the suction device (3), which control circuit has an infrared detector (83) arranged in the detection window (14) and controls the operation of the suction device (3),
- the compartmentalised casing (11) comprising at the centre thereof a compartment (111) forming an air passage that passes upwards through said compartment and is located above the end of the suction duct (15) that is occupied by the suction device (3), over which the filter (6) is mounted, the filter (6) being a detachable air filter formed of a rigid housing containing a filtering mass, the centre compartment (111) being bordered on each side by a compartment (112, 113), one of which accommodates a power supply (81, 82) and the other of which accommodates a diffuser (4) comprising a casing (41) having a store (45) of diffusing and odoriferous substances,
- the lid (17) of the compartmentalised casing (11) covering the compartments (111, 112, 113) while separating them in a relatively airtight manner, and comprising openings above the outlet of the filter (6),
- the apparatus also comprising a cap (172) that covers the openings above the compartment (111) of the suction device (3),
**characterised in that**
- the casing (41) of the diffuser (4) comprises a bottom (43) which is provided with an air inlet over which a fan (42) is mounted, the outlet of the fan supplies an inlet of a passageway of blown air (44), which passes over the store (45) of diffusing and odoriferous substances, and the top of the casing (41) of the diffuser (4) comprises openings (461) for outputting air loaded with odoriferous substances,
- the casing (41) of the diffuser (4) comprises contact points (48),
- the compartment (113) housing the diffuser (4) is provided with additional contact points,
- the fan (42) is connected by means of the contact points (48) of the casing (41) of the diffuser (4), which contact points touch the additional contact points of the compartment (113) housing the diffuser (4), and the power supply of the fan (42) is controlled by the control circuit (8),
- the lid (17) of the compartmentalised casing (11) also comprises openings above the compartment (113) housing the diffuser (4),
- the cap (172) also covers the openings above the compartment (113) housing the diffuser (4).

2. Toilet bowl apparatus according to claim 1,
**characterised in that**
the air suction duct (15) below a plate (5) is in the shape of a V that is open towards the bowl, which duct is provided with fins (151) directing the flow of air in the duct and the outlet (12) of which to the suction device (3) is off-centred in the flow direction of air drawn in by the suction device (3).

3. Toilet bowl apparatus according to claim 1,
**characterised in that**
the control circuit (8) performs the timing for timing (ΔT, ΔT11) the operation of the suction device (3) and the operation of the diffuser (4) in an adjustable manner.

4. Toilet bowl equipment according to claim 3,
**characterised in that**
the control circuit (8) comprises adjusters (84, 85) that can be accessed upon opening the compartmentalised casing (11) in order to adjust the timing of the suction device (3) and that of the diffuser (4).

5. Toilet bowl apparatus according to claim 1,
**characterised in that**
the base (1) comprises a plate (5) provided with movable adjustment strips (54) resting on top of the plate (5) in the region of windows (52) formed in the plate (5) for adapting the attachment screws (57) of the apparatus to the geometry of the attachment holes (71) in the bowl (7).

6. Toilet bowl apparatus according to claim 5,
**characterised in that**
the adjustable attachment strips (54) rest on top of the plate by means of mounts (53) in the form of panels having a window (531) corresponding to and surrounding the window (52) of the plate (5) in order to transmit the stresses on the attachment screws (57) and the adjustable strips (54) to the plate (5).

7. Toilet bowl apparatus according to claim 1,
**characterised in that**
the compartmentalised casing (11) comprises partitions (115) defining the compartment (111) of the suction device (3) and of the filter (6) of said suction device, and the compartment (113) of the diffuser (4).

8. Toilet bowl apparatus according to claim 7,
**characterised in that**
the compartmentalised casing (11) has a peripheral wall (114) provided with a rabbet (1141), and
the lid (17) has a peripheral wall that lowers down to join the rabbet (1141) of the compartmentalised casing (11) in an airtight manner.

9. Toilet bowl apparatus according to claim 7,
**characterised in that** the lid (17) is provided with the cap (172) that covers the openings above the outlet of the filter (6) and covers the openings above the compartment (113) housing the diffuser (4), while leaving a gap with respect to the top of the lid (17) for forming a peripheral slit for letting out air.
